# FASCICULE DE BREVET EUROPEEN

(11) **EP 2 247 509 B1**
(45) Date de publication et mention de la délivrance du brevet: **16.05.2012**
(21) Numéro de dépôt: 09703876.4
(22) Date de dépôt: 21.01.2009
(51) Int. Cl.: B65D 33/25

(54) **SACHET COMPORTANT DES PROFILÉS DE FERMETURE ACTIONNÉS PAR UN CURSEUR**
BEUTEL MIT DURCH EINEN SCHIEBER AKTIVIERTEN VERSCHLUSSPROFILEN
BAG INCLUDING CLOSING PROFILES ACTUATED BY SLIDER

(30) Priorité: 22.01.2008 FR 0850394
(43) Date de publication de la demande: 10.11.2010
(73) Titulaire: S2F FLEXICO, 60119 Henonville (FR)
(72) Inventeur: BOIS, Henri, 92200 Neuilly-sur-Seine (FR)
(74) Mandataire: Branger, Jean-Yves
(86) Numéro de dépôt international: PCT/EP2009/050654
(87) Numéro de publication internationale: WO 2009/092731

(56) Documents cités:
- EP-A- 1 077 182
- WO-A-99/65353
- WO-A-2004/103843
- US-A1- 2004 252 916

## Description

La présente invention concerne le domaine des sachets comprenant des profilés de fermeture complémentaires actionnés respectivement à l'ouverture et à la fermeture par un curseur.

Ces sachets ont déjà rendu de grands services. En effet, les curseurs facilitent l'ouverture et la fermeture des sachets, de sorte que leur présence est fortement appréciée par les personnes âgées ou malvoyantes.

Ces sachets comportent deux feuilles généralement parallèles formant ses parois principales, des profilés de fermeture complémentaires fixés sur ces feuilles, ainsi qu'un curseur pour actionner les profilés à la fermeture et à l'ouverture.

Le curseur a une section droite en forme de "U" inversé, ses deux flancs parallèles venant de part et d'autre des feuilles précitées, en regard des profilés.

Pour la mise en place de curseurs sur de tels sachets, on utilise des machines automatisées.

Pour résumer, un ensemble de sachets contigus, liés les uns aux autres, défile pas à pas devant une machine alimentée régulièrement en curseurs. A chaque fois qu'un sachet est immobilisé devant la machine, des moyens procèdent à la pose d'un curseur, par translation en direction du sachet.

Des moyens viennent prendre appui sur les feuilles du sachet, afin d'assurer une parfaite immobilisation du sachet pendant la pose.

Cependant, ces feuilles ont généralement la particularité d'être extrêmement déformables, de sorte que malgré l'appui desdits moyens, on observe un déplacement relatif de la feuille.

La présente invention a pour but principal de pallier cette difficulté, en fournissant une structure de sachet avec laquelle la pose de curseur de manière automatisée est facilitée.

Un but secondaire de l'invention est de proposer un sachet qui, par ailleurs, présente une haute étanchéité.

L'invention concerne un sachet comportant :
- deux feuilles généralement parallèles formant ses parois principales ;
- des profilés de fermeture complémentaires fixés respectivement sur ces feuilles ;
- un curseur pour actionner les profilés à la fermeture et à l'ouverture,

Selon l'invention au moins une desdites feuilles comporte, sur sa face externe, à proximité de la zone d'emprise dudit curseur et parallèlement à la direction de déplacement de ce dernier, un bourrelet en forme de bande constituant une surépaisseur d'épaisseur et de largeur suffisantes pour en modifier localement la déformabilité.

Selon d'autres caractéristiques avantageuses mais non limitatives :
- ledit bourrelet en forme de bande est apte à en accroitre localement la rigidité ;
- ledit bourrelet a une largeur comprise entre 5 et 15 millimètres et une épaisseur comprise entre 100 et 1000 micromètres ;
- ledit bourrelet constitue également un moyen de butée apte à immobiliser lesdites feuilles relativement audit curseur selon une direction généralement perpendiculaire à l'axe de déplacement du curseur ;
- ledit curseur comprend des flancs dont la surface interne de chacun porte un bossage dirigé vers le flanc opposé, de sorte que les feuilles formant les parois principales convergent l'une vers l'autre, desdits profilés vers lesdits bossages ;
- il comporte parallèlement auxdits profilés, entre lesdites feuilles et au niveau de l'embouchure du sachet, des moyens additionnels en relief disposés sur l'intérieur des profilés de fermeture, conçus pour assurer l'étanchéité en formant barrage entre les feuilles en position de fermeture du sachet, ces moyens additionnels étant adaptés pour être sollicités vers leur position d'étanchéité par le curseur lorsque celui-ci est déplacé vers la position de fermeture du sachet, et que ledit bourrelet se situe au voisinage desdits bossage ;
- ledit bourrelet vient de matière avec lesdites feuilles ;
- ledit bourrelet est co-extrudé avec lesdites feuilles et constitué d'un matériau différents, par exemple en polyéthylène haute densité quand les feuilles sont constituées de polyéthylène basse densité ;
- ledit bourrelet est un élément rapporté auxdites feuilles.
- ledit bourrelet est constitué d'un matériau déformable, notamment à base de caoutchouc.

D'autres caractéristiques et avantages de la présente invention apparaîtront à la lecture de la description détaillée qui va suivre de certains modes de réalisations préférées.

Cette description sera faite en référence aux dessins annexés dans lesquels :
- la figure 1 est une vue schématique en coupe d'une première forme de réalisation du sachet de l'invention ;
- les figures 2 à 4 sont également des vues en coupe de trois autres formes de réalisation du sachet.

Le sachet représenté à la figure 1 a une structure généralement connue du document WO-A-99/65353 qui a été commenté plus haut.

Ce sachet 1 comporte une embouchure 10 et un fond 11. Il est constitué de deux feuilles principales en matière plastique, référencées 12 et 13.

Ces feuilles sont reliées entre-elles au niveau du fond 11. Dans le mode de réalisation représenté ici, les deux feuilles sont solidaires dès l'origine. Toutefois, dans une forme de réalisation non représentée, ces deux feuilles pourraient être initialement séparées, puis superposées et fixées l'une à l'autre au moment de la fabrication du sachet.

Au niveau de l'embouchure 10, les deux feuilles 12 et 13 sont munies de profilés de fermeture complémentaires 2 et 3.

Ces profilés peuvent faire l'objet de nombreux modes de réalisation. L'invention n'est pas limitée au mode de réalisation précis illustré à la figure 1.

Dans le cas illustré ici, les profilés 2 et 3 sont respectivement du type mâle et femelle, comme cela est bien connu de l'homme de l'art. Toutefois, l'invention peut s'appliquer à d'autres types de profilés, notamment du type à crochets complémentaires.

Dans la forme de réalisation de la figure 1, les profilés 2 et 3 sont venus d'extrusion avec les feuilles 12 et 13 qui constituent le sachet.

Toutefois, dans une variante de réalisation non représentée, ces profilés complémentaires pourraient être portés sur des voiles support rapportés sur les feuilles 12 et 13, par exemple par soudure à chaud ou collage.

Comme mentionné plus haut, le sachet comporte en outre un curseur 5 adapté pour actionner les profilés 2 et 3 à la fermeture et à l'ouverture.

Ce curseur peut faire l'objet de nombreux modes de réalisation classiques. Un exemple typique de curseur est décrit dans le document EP-A-0 479 661. Dans la forme de réalisation présentée ici, le curseur, réalisé en matière plastique, comporte deux ailes latérales 51 et 52 (ou flancs), reliées entre-elles au niveau d'une embase 50 et qui définissent avec une semelle centrale allongée (non visible) deux couloirs de passage convergents pour les profilés de fermeture complémentaires emboitables 2 et 3.

Ainsi, lorsque le sens de déplacement relatif du curseur 5 par rapport aux profilés de fermeture 2 et 3 tend à déplacer le curseur en forçant les profilés en prise, le sachet est fermé. Lorsque le curseur 5 est déplacé dans le sens inverse, le sachet est ouvert.

Conformément à l'invention, au moins une des feuilles 12 et 13 comporte sur sa face externe, à proximité de la zone d'emprise du curseur 5 (on entend par zone d'emprise du curseur, la zone des feuilles 12, 13 du sachet située au regard de ses flancs 51 et 52), et parallèle à la direction de déplacement de ce dossier, un bourrelet 6 en forme de bande constituant une surépaisseur sur les feuilles, de largeur et d'épaisseur suffisantes pour en modifier localement la déformabilité.

Dans l'exemple représenté ici, chaque feuille 12 et 13 présente un bourrelet 6 en forme de bande.

Il s'agit d'un bourrelet rapporté aux feuilles, par exemple par collage ou soudage.

Dans un autre mode de réalisation, il pourrait venir de matière avec elle. Dans une telle hypothèse, le bourrelet est par exemple obtenu par extrusion simple, de sorte qu'il constitue une surépaisseur localisée de la matière des feuilles 12 et 13.

Dans une variante, il peut être obtenu par co-extrusion, de sorte qu'il est constitué d'un matériau différent de celui des feuilles.

Quand les feuilles 12 et 13 sont particulièrement déformables, le bourrelet 6 en forme de bande accroît localement la rigidité du sachet, de sorte que des moyens d'appui d'une machine automatisée peuvent rentrer en contact intime avec celui-ci, en vue d'une parfaite immobilisation.

Quand le bourrelet est rapporté aux feuilles, il peut être réalisé dans la même matière qu'elles, ou dans une autre matière, de préférence plus rigide. Un exemple est le polyéthylène de moyenne ou de haute densité.

En tout état de cause, c'est la forme large et la surépaisseur du bourrelet qui contribuent à modifier localement la déformabilité du sachet.

A titre indicatif, le bourrelet 6 a une largeur comprise entre 5 et 15 millimètres et une épaisseur comprise entre 200 et 1000 micromètres.

Le cas échéant, la surface supérieure du bourrelet peut être pourvue de reliefs ou autres protubérances facilitant la préhension du sachet.

Par ailleurs, le bourrelet peut être constitué d'une matière relativement déformable, par exemple à base de caoutchouc ou similaire à du caoutchouc. Dans ce cas, la masse que constitue le bourrelet rigidifie localement le sachet, mais ses caractéristiques résultant de sa nature "caoutchouteuse" facilitent sa préhension.

Dans l'exemple de la figure 2, les extrémités libres 51 et 52 des flancs du curseur sont rabattues vers l'intérieur pour former un bossage 53, respectivement 54, dirigé vers le flanc opposé.

Les bourrelets 6 viennent ici de matière avec les feuilles 12 et 13. En plus de la fonction précitée, ils constituent un moyen de butée qui s'oppose au mouvement des feuilles 12 et 13 dans une direction perpendiculaire à la direction de déplacement du curseur.

Dans l'exemple présenté ici, un bourrelet analogue 7 est placé sur les feuilles 12 et 13, en regard des profilés 2 et 3.

L'espace qui sépare les deux bourrelets 6 et 7 et qui matérialise une rainure 8 est mis à contribution pour améliorer l'accrochage du curseur 5.

Dans la forme de réalisation de la figure 4, les flancs du curseur 5 sont également pourvus de bossages 53 et 54 dirigés l'un vers l'autre. La semelle allongée est centrale 55 du curseur y est visible.

En raison de la présence de ces bossages, les feuilles formant les parois principales du sachet convergent l'une vers l'autre, des profilés 2 et 3 vers (en direction de) ces bossages.

En d'autres termes, à partir des profilés, les parois principales convergent l'une vers l'autre en direction de l'espace interne du sachet.

Le sachet comporte par ailleurs des moyens additionnels en relief 4 qui sont conçus pour assurer l'étanchéité en formant barrage entre les feuilles 12 et 13, en position de fermeture du sachet. Ils sont disposés sur l'intérieur des profilés de fermeture.

Autrement dit, ces moyens 4 sont placés sur la face interne de chaque feuille, en regard des flancs 51 et 52 du curseur 5 pour être sollicités vers leur position d'étanchéité par le curseur lorsque celui-ci est déplacé vers la position d'étanchéité.

Plus précisément, ces moyens 4 sont constitués chacun d'un bourrelet de matière plastique qui s'étend parallèlement à l'axe X-X' de déplacement du curseur.

Pour assurer l'étanchéité, les bourrelets s'étendent exactement l'un en regard de l'autre.

Mais, comme exposé plus haut, il arrive que l'une des feuilles 12 et 13 du sachet subisse une légère translation perpendiculaire à la direction de déplacement du curseur, de sorte que les bourrelets 4 ne sont plus strictement en face l'un par rapport à l'autre.

Il en résulte alors un défaut d'étanchéité.

Mais en raison de la présence des bourrelets 6 en forme de bande, les feuilles 13 sont immobilisées selon la direction générale perpendiculaire à l'axe X-X' de déplacement du curseur 5 par contact entre les bourrelets et les bossages 53 et 54.

Autrement dit, on "cale" le positionnement des feuilles relativement au curseur de sorte que les moyens d'étanchéité additionnels 4 se trouvent parfaitement l'un en face de l'autre et assurent complètement leur fonction d'étanchéité.

Par ailleurs, en raison de la présence des profilés 2 et 3 sur les feuilles 12 et 13, ces régions du sachet sont rigides ou peu déformables. Or, la présence des bourrelets en forme de bande 6 contribuent à faire se rapprocher les feuilles 12 et 13.

## Revendications

1. Sachet (1) comportant :
- deux feuilles (12, 13) généralement parallèles formant ses parois principales ;
- des profilés (2, 3) de fermeture complémentaires fixés respectivement sur ces feuilles (12, 13) ;
- un curseur (5) pour actionner les profilés (2, 3) à la fermeture et à l'ouverture,
**caractérisé par le fait qu'**au moins une desdites feuilles (12, 13) comporte, sur sa face externe, à proximité de la zone d'emprise dudit curseur (5) et parallèlement à la direction de déplacement de ce dernier, un bourrelet (6) en forme de bande constituant une surépaisseur, d'épaisseur et de largeur suffisantes pour en modifier localement la déformabilité.

2. Sachet selon la revendication 1, **caractérisé par le fait que** ledit bourrelet (6) en forme de bande est apte à en accroitre localement la rigidité.

3. Sachet selon la revendication 1 ou 2, **caractérisé par le fait que** ledit bourrelet (6) a une largeur comprise entre 5 et 15 millimètres et une épaisseur comprise entre 100 et 1000 micromètres.

4. Sachet selon l'une des revendications précédentes, **caractérisé par le fait que** ledit bourrelet constitue également un moyen de butée apte à immobiliser lesdites feuilles (12, 13) relativement audit curseur (5) selon une direction généralement perpendiculaire à l'axe (X-X') de déplacement du curseur (5).

5. Sachet selon l'une des revendications 1 à 4, **caractérisé par le fait que** ledit curseur (5) comprend des flancs (51, 52) dont la surface interne de chacun porte un bossage (53, 54) dirigé vers le flanc opposé, de sorte que les feuilles (12, 13) formant les parois principales convergent l'une vers l'autre, desdits profilés (2, 3) vers lesdits bossages (53, 54).

6. Sachet selon l'une des revendications précédentes, **caractérisé par le fait qu'**il comporte parallèlement auxdits profilés (2, 3), entre lesdites feuilles (12, 13) et au niveau de l'embouchure (10) du sachet, des moyens additionnels (4) en relief disposés sur l'intérieur des profilés (2, 3) de fermeture, conçus pour assurer l'étanchéité en formant barrage entre les feuilles (12, 13) en position de fermeture du sachet, ces moyens additionnels (4) étant adaptés pour être sollicités vers leur position d'étanchéité par le curseur (5) lorsque celui-ci est déplacé vers la position de fermeture du sachet, et que ledit bourrelet (6) se situe au voisinage desdits bossage (53, 54).

7. Sachet selon l'une des revendications précédentes, **caractérisé par le fait que** ledit bourrelet (6) vient de matière avec lesdites feuilles (12, 13).

8. Sachet selon la revendication 7, **caractérisé par le fait que** ledit bourrelet (6) est un bourrelet co-extrudé avec lesdites feuilles (12, 13), formé d'un matériau différents, par exemple en polyéthylène haute densité quand les feuilles sont constituées de polyéthylène basse densité.

9. Sachet selon l'une des revendications 1 à 6, **caractérisé par le fait que** ledit bourrelet (6) est un élément rapporté auxdites feuilles (12,13).

10. Sachet selon l'une des revendications 7 à 9, **caractérisé par le fait que** ledit bourrelet (6) est constitué d'un matériau déformable, notamment à base de caoutchouc.

## Claims

1. A bag (1) including:
- two sheets (12, 13) generally parallel forming its main walls;
- mating closure profiles (2, 3) respectively attached on these sheets (12, 13);
- a slider (5) for actuating the profiles (2, 3) upon closing and opening,
**characterized by** the fact that at least one of said sheets (12, 13) includes, on its external face, in proximity to the gripping area of said slider (5) and parallel to the displacement direction of the latter, a strip-shaped bead (6) forming an overthickness with sufficient thickness and width for locally modifying the deformability thereof.

2. The bag according to claim 1, **characterized by** the fact that said strip-shaped bead (6) is capable of locally increasing the rigidity thereof.

3. The bag according to claim 1 or 2, **characterized by** the fact that said bead (6) has a width comprised between 5 and 15 millimeters and a thickness comprised between 100 and 1,000 micrometers.

4. The bag according to any of the preceding claims, **characterized by** the fact that said bead also forms an abutment means capable of immobilizing said sheets (12, 13) relatively to said slider (5) along a direction generally perpendicular to the displacement axis (X-X') of the slider (5).

5. The bag according to any of claims 1 to 4, **characterized by** the fact that said slider (5) comprises flanks (51, 52), the inner surface of each of them bearing a boss (53, 54) directed towards the opposite flank, so that the sheets (12, 13) forming the main walls converge towards each other, from said profiles (2, 3) towards said bosses (53, 54).

6. The bag according to any of the preceding claims, **characterized by** the fact that it includes parallel to said profiles (2, 3), between said sheets (12, 13) and at the mouth (10) of the bag, additional raised means (4) positioned on the inside of the closure profiles (2, 3), designed for ensuring the seal by forming a barrier between the sheets (12, 13) in a closure position of the bag, these additional means (4) being adapted so as to be urged towards their sealing position by the slider (5) when the latter is displaced towards the closure position of the bag, and that said bead (6) is located in the vicinity of said bosses (53, 54).

7. The bag according to any of the preceding claims, **characterized by** the fact that said bead (6) is integrally formed with said sheets (12, 13) in the same material.

8. The bag according to claim 7, **characterized by** the fact that said bead (6) is a bead co-extruded with said sheets (12, 13) formed with a different material, for example high density polyethylene, while the sheets consist of low density polyethylene.

9. The bag according to any of claims 1 to 6, **characterized by** the fact that said bead (6) is an element added to said sheets (12, 13).

10. The bag according to any of claims 7 to 9, **characterized by** the fact that said bead (6) consists of a deformable material, notably based on rubber.

## Patentansprüche

1. Beutel (1), umfassend:
- zwei im Allgemeinen parallele Folien (12, 13), die seine Hauptwände bilden;
- komplementäre Schließprofile (2, 3), die jeweils an diesen Folien (12, 13) befestigt sind;
- einen Schieber (5), um die Profile (2, 3) beim Öffnen und beim Schließen zu betätigen,
**dadurch gekennzeichnet, dass** mindestens eine der Folien (12, 13) an ihrer äußeren Seite, nahe des Aufnahmebereiches des Schiebers (5) und parallel zu dessen Bewegungsrichtung, eine streifenförmige Wulst (6), die eine Überdicke bildet, aufweist, deren Dicke und Breite ausreichend sind, um ihre Verformbarkeit lokal zu verändern.

2. Beutel nach Anspruch 1, **dadurch gekennzeichnet, dass** die streifenförmige Wulst (6) in Form eines Streifens dazu geeignet ist, ihre Steifigkeit lokal zu erhöhen.

3. Beutel nach Anspruch 1 oder 2, **dadurch gekennzeichnet, dass** die Wulst (6) eine Breite zwischen 5 und 15 Millimetern und eine Dicke zwischen 100 und 1.000 Mikrometern aufweist.

4. Beutel nach einem der vorhergehenden Ansprüche, **dadurch gekennzeichnet, dass** die Wulst auch ein Anschlagmittel bildet, das dazu geeignet ist, die Folien (12, 13) in der Bewegung relativ zu dem Schieber (5) in einer Richtung zu sperren, die im Allgemeinen senkrecht zu der Bewegungsachse (X-X') des Schiebers (5) ist.

5. Beutel nach einem der Ansprüche 1 bis 4, **dadurch gekennzeichnet, dass** der Schieber (5) Flanken (51, 52) umfasst, deren innere Flächen jeweils einen Höcker (53, 54) tragen, der in Richtung der entgegengesetzten Flanke gerichtet ist, derart, dass die Folien (12, 13), welche die Hauptwände bilden, zueinander konvergieren, von den Profilen (2, 3) in Richtung der Höcker (53, 54).

6. Beutel nach einem der vorhergehenden Ansprüche, **dadurch gekennzeichnet, dass** er parallel zu den Profilen (2, 3), zwischen den Folien (12, 13) und im Bereich der Öffnung (10) des Beutels, zusätzliche erhabene Mittel (4) aufweist, die an der Innenseite der Schließprofile (2, 3) angeordnet sind, und die dafür vorgesehen sind, die Dichtheit sicherzustellen, indem sie eine Sperre zwischen den Folien (12, 13) in Schließposition des Beutels bilden, wobei diese zusätzlichen Mittel (4) dazu geeignet sind, durch den Schieber (5) in Richtung ihrer Dichtheitsposition beansprucht zu werden, wenn dieser in der Schließrichtung des Beutels bewegt wird, und dass sich die Wulst (6) in der Nähe der Höcker (53, 54) befindet.

7. Beutel nach einem der vorhergehenden Ansprüche, **dadurch gekennzeichnet, dass** die Wulst (6) einstückig mit den Folien (12, 13) ausgebildet ist.

8. Beutel nach Anspruch 7, **dadurch gekennzeichnet, dass** die Wulst (6) eine mit den Folien (12, 13) co-extrudierte Wulst ist, die aus einem anderen Material gebildet ist, zum Beispiel aus Polyethylen hoher Dichte, wenn die Folien aus Polyethylen niedriger Dichte bestehen.

9. Beutel nach einem der Ansprüche 1 bis 6, **dadurch gekennzeichnet, dass** die Wulst (6) ein Element ist, das an den Folien (12, 13) befestigt ist.

10. Beutel nach einem der Ansprüche 7 bis 9, **dadurch gekennzeichnet, dass** die Wulst (6) aus einem verformbaren Material, insbesondere auf der Basis von Gummi, besteht.
